# EUROPÄISCHE PATENTSCHRIFT

(11) **EP 0 445 137 B1**
(45) Veröffentlichungstag und Bekanntmachung des Hinweises auf die Patenterteilung: **12.05.1993**
(21) Anmeldenummer: 89912438.2
(22) Anmeldetag: 30.10.1989
(51) Int. Cl.: B41J 2/04

(54) **TINTENSTRAHL-SCHREIBKOPF**
INK JET WRITING HEAD
TETE D'ECRITURE A JET D'ENCRE

(30) Priorität: 05.11.1988 DE 3837680
(43) Veröffentlichungstag der Anmeldung: 11.09.1991
(73) Patentinhaber: REA ELEKTRONIK GMBH, 64293 Darmstadt (DE)
(72) Erfinder: PAULY, Manfred, D-6086 Riedstadt (DE)
(74) Vertreter: Katscher, Helmut, Dipl.-Ing.
(86) Internationale Anmeldenummer: EP8901290
(87) Internationale Veröffentlichungsnummer: WO9005066

(56) Entgegenhaltungen:
- EP-A- 0 033 717
- DE-A- 3 302 617
- IBM TECHNICAL DISCLOSURE BULLETIN, vol. 19, no. 9, 09 Februar 1977, ARMONK, NEW YORK; Seiten 3357-3358, Meier, Raider: "Drop on demand ink jet printer"

## Beschreibung

Die Erfindung geht aus von einem Tintenstrahl-Schreibkopf, insbesondere für Signiergeräte, mit einer an eine Tintendruckquelle angeschlossenen Tintenkammer, in der mehrere, jeweils eine Tintenspritzdüse verschließende Verschlußkörper angeordnet sind, die jeweils mit einer Zugstange verbunden sind, die axial bewegbar aus der Tintenkammer durch jeweils eine Betätigungsöffnung herausgeführt und mit einer Antriebseinrichtung verbunden sind, wobei zwischen jeder Betätigungsöffnung und der Zugstange eine Zugstangendichtung angeordnet ist.

Derartige Tintenstrahl-Schreibköpfe werden insbesondere als Schreibköpfe für Signiergeräte eingesetzt, mit denen eine Beschriftung auf Gegenstände, beispielsweise Packungen, aufgebracht wird, die an dem Schreibkopf entlang bewegt werden. Die Tintenspritzdüsen des Schreibkopfs sind in einer Reihe dicht nebeneinander angeordnet und werden durch die jedem einzelnen Verschlußkörper zugeordneten Antriebseinrichtungen mittels einer Steuereinrichtung so betätigt, daß an dem vorbeigeführten Gegenstand die gewünschte Beschriftung entsteht.

Eine konstruktive Schwierigkeit derartiger Tintenstrahl-Schreibköpfe ist dadurch gegeben, daß die einzelnen Tintenspritzdüsen ausreichend nahe beieinander angeordnet sein müssen, daß aber die Antriebseinrichtungen, üblicherweise Elektromagnete, von solchen Abmessungen sind, daß sie nicht so dicht wie die Tintenspritzdüsen nebeneinander angeordnet werden können. Deshalb werden die Antriebseinrichtungen üblicherweise beiderseits der die Tintenspritzdüsen enthaltenden Ebene aufgefächert angeordnet, und ihre Antriebsbewegung wird auf die Verschlußkörper übertragen. Diese Übertragung kann durch flexible Drähte erfolgen, die jeweils einerseits mit dem Verschlußkörper und andererseits mit einem Betätigungsmagnet als Antriebseinrichtung verbunden sind (DE-A- 33 02 617). Stattdessen ist es auch bekannt, jeden Verschlußkörper mit einer Zugstange zu verbinden, die an ihrem dem Verschlußkörper abgekehrten Ende mit einer Zunge eines Ankers eines Elektromagneten verbunden ist.

Da die Tinte in der Tintenkammer unter Überdruck steht, muß zwischen der Tintenkammer und den aus dieser herausgeführten Zugstangen bzw. Drähten eine druckdichte Abdichtung vorgesehen werden. Die in dieser Dichtung auftretende Reibung beeinträchtigt aber die Funktionssicherheit des Tintenstrahl-Schreibkopfs. Einerseits tritt ein unerwünschter Verschleiß auf; andererseits wird die notwendige, sehr rasche Bewegung der Verschlußkörper durch diese Dichtungsreibung behindert.

Es ist zwar bekannt (EP-A 33 717), einen flexiblen Balg zur Abdichtung zwischen einer axial bewegten Zugstange und einer die Zugstange umgebenden Betätigungsöffnung zu verwenden. Hierbei handelt es sich jedoch nicht um eine Zugstange in einem Tintenstrahl-Schreibkopf der hier betroffenen Gattung, sondern um ein Gerät zur Erzeugung von gleichmäßigen Tröpfchen, die aus einer Vielzahl von Öffnungen eines Behälters abgegeben werden.

Aufgabe der Erfindung ist es daher, einen Tintenstrahl-Schreibkopf der eingangs genannten Gattung so auszubilden, daß eine vollständige und wirksame Abdichtung der aus der Tintenkammer herausgeführten Zugstangen ohne Funktionsbeeinträchtigung ermöglicht wird.

Diese Aufgabe wird dadurch gelöst, daß die Zugstangendichtung in axialer Richtung der Zugstange verformbar und sowohl mit der Betätigungsöffnung als auch mit der Zugstange fest verbunden ist, und daß die Zugstangendichtung eine kegelstumpfförmige Dichttülle oder Dichthülse ist, die mit ihrem weiteren Ende am Rand der Betätigungsöffnung dichtend befestigt ist und mit ihrem engeren Ende die Zugstange dichtend umgreift.

Bei dieser Dichtung tritt keine Reibung, sondern nur eine axiale Verformung auf, so daß die Funktion des Tintenstrahl-Schreibkopfes durch die Dichtung nicht beeinträchtigt wird. Es hat sich insbesondere gezeigt, daß die für die axiale elastische Verformung der Dichtung erforderlichen Kräfte ohne Schwierigkeiten von den Antriebseinrichtungen aufgebracht werden können und daß dadurch vor allem die Betätigungsgeschwindigkeit nicht beeinträchtigt wird. Abrieb oder Dichtungsprobleme treten nicht auf, da die Dichtung sowohl mit der jeweils zugeordneten Betätigungsöffnung der Tintenkammer als auch mit der Zugstange fest und somit absolut dicht verbunden ist.

Da wegen der dicht nebeneinanderliegenden Anordnung der Tintenspritzdüsen in radialer Richtung nur verhältnismäßig wenig, in axialer Richtung aber ausreichend Platz zur Verfügung steht, kann die erfindungsgemäße Dichtung sehr schlank ausgeführt werden. Ihre radialen Abmessungen sind nicht größer als der durch den Abstand benachbarter Tintenspritzdüsen vorgegebene Abstand. Erfindungsgemäß ist die Zugstangendichtung als kegelstumpfförmige Dichthülse ausgeführt, die mit ihrem weiteren Ende am Rand der Betätigungsöffnung dichtend befestigt ist und mit ihrem engeren Ende die Schubstange dichtend umgreift. Derartige schlanke Dichthülsen können beispielsweise als Faltenbalg ausgeführt sein. Die durch diese Gestaltung gegebene hohe Verformbarkeit ermöglicht es, die Dichthülse aus Metall auszuführen.

Stattdessen kann die Dichthülse aber auch als im wesentlichen glatter Kegelstumpf ausgebildet sein; bei dieser Ausführungsform wird z.B. elastisch verformbarer Kunststoff oder vorzugsweise Kautschuk bzw. Gummi verwendet.

Nachfolgend werden Ausführungsbeispiele der Erfindung erläutert, die in der Zeichnung dargestellt sind. Es zeigt:
Fig. 1 einen Tintenstrahl-Schreibkopf in einem Schnitt in vereinfachter Darstellungsweise,
Fig. 2 einen vergrößerten Teilschnitt durch einen Tintenstrahl-Schreibkopf im Bereich einer einzelnen Tintenspritzdüse und
Fig. 3 einen Schnitt ähnlich der Fig. 2 bei einer abgewandelten Ausführungsform.

Der in Fig. 1 gezeigte Tintenstrahl-Schreibkopf 1 weist eine Tintenkammer 2 auf, die über eine Leitung 3 mit einer (nicht dargestellten) Tintendruckguelle, beispielsweise einer Tintenpumpe, verbunden ist. In einer Vorderwand 4 der Tintenkammer 2 sind in einer Reihe mehrere Tintenspritzdüsen 5 angeordnet. Der jeweils aus einer Tintenspritzdüse 5 austretende Tintenstrahl trifft auf einen im Abstand vor der Wand 4 entlang bewegten zu signierenden Gegenstand 6, dessen Außenfläche in Fig. 1 mit einer strichpunktierten Linie nur angedeutet ist.

Im Inneren der Tintenkammer 2 ist vor jeder Tintenspritzdüse 5 ein Verschlußkörper 7 angeordnet. Wenn der Verschlußkörper 7 von der zugeordneten Tintenspritzdüse 5 abgehoben wird, tritt ein Tintenstrahl aus der Tintenspritzdüse 5 aus. Zu diesem Zweck ist jeder Verschlußkörper 7 mit einer beispielsweise als Röhrchen ausgeführten Zugstange 8 verbunden, die durch eine Betätigungsöffnung 9 aus der Tintenkammer 2 herausgeführt ist und an ihrem anderen Ende mit einem bewegbaren Anker 10 eines Elektromagneten 11 verbunden ist, der die Antriebseinrichtung für den Verschlußkörper 7 bildet. Die Zugstange 8 kann auch flexibel als Draht ausgeführt sein.

Zwischen jeder Betätigungsöffnung 9 und der aus dieser herausgeführten Zugstange 8 ist eine Dichtung angeordnet, die als schlanke, kegelstumpfförmige Dichttülle oder Dichthülse 12 ausgeführt ist, die mit ihrem weiteren Ende am Rand der Betätigungsöffnung 9 dichtend befestigt ist und mit ihrem engeren Ende die Zugstange 8 dichtend umgreift. Einzelheiten und Ausführungsformen dieser Dichtung sind in den Fig. 2 und 3 dargestellt.

Bei der in Fig. 2 gezeigten Ausführung wird die Zugstange 8 in der Tintenkammer 2 in einer Führung 13 axial beweglich geführt, die aber keine Dichtung für die Tinte darstellt. Auf der der Tintenspritzdüse 5 abgekehrten Seite schließt sich an die Führung 13 ein Rohr 14 an. Das der Führung 13 zugekehrte Ende des Rohres 14 bildet die Betätigungsöffnung 9. Das Rohrende hält einen Wulst 15, der das weitere Ende der hier als glatter Kegelstumpf ausgeführten Dichthülse 12 bildet. Auf diese Weise ist die Dichthülse 12 dichtend in der Betätigungsöffnung 9 aufgenommen.

Die Dichthülse 12 verjüngt sich in der Richtung von der Führung 13 weg und umschließt mit ihrem engeren, rohrförmigen Ende 16 die Zugstange 8 dichtend. Die Dichthülse 12 besteht hierbei beispielsweise aus elastisch verformbaren Kunststoff oder bevorzugt aus Gummi.

Bei einer Schwenkbewegung des Ankers 10 der Antriebseinrichtung in Richtung des in Fig. 2 eingezeichneten Pfeiles gegen die Kraft einer Einstellfeder 17 wird die Zugstange 8 mitgenommen und der Verschlußkörper 7 wird von der Tintenspritzdüse 5 abgehoben, so daß kurzzeitig ein Tintenstrahl aus der Tintenspritzdüse 5 austreten kann. Bei dieser Bewegung wird die Dichthülse 12 in axialer Richtung elastisch verformt, ohne daß eine Dichtungsreibung auftritt.

Das in Fig. 3 dargestellte Ausführungsbeispiel unterscheidet sich von dem Ausführungsbeispiel nach Fig. 2 im dadurch, daß die im wesentlichen kegelstumpfförmige Dichthülse 12' ein metallischer Faltenbalg ist, der mit seinem weiteren Ende an dem der Tintenkammer 2 abgekehrten Ende des Rohres 14 dichtend aufgenommen ist. Dieses Ende des Rohres 14 bildet hierbei die Betätigungsöffnung 9.

Die Dichthülse 12' verjüngt sich in Richtung zur Tintenstrahlkammer 2 und umschließt mit ihrem engeren Ende wie beschrieben die Zugstange 8. Auch bei dieser Ausführungsform erfolgt bei der axialen Betätigung der Zugstange 8 eine elastische Verformung der Dichthülse 12 in axialer Richtung der Zugstange 8 ohne jegliche Dichtungsreibung.

## Patentansprüche

1. Tintenstrahl-Schreibkopf, insbesondere für Signiergeräte, mit einer an eine Tintendruckquelle angeschlossenen Tintenkammer (2), in der mehrere, jeweils eine Tintenspritzdüse (5) verschließende Verschlußkörper (7) angeordnet sind, die jeweils mit einer Zugstange (8) verbunden sind, die axial bewegbar aus der Tintenkammer (2) durch jeweils eine Betätigungsöffnung (9) herausgeführt und mit einer Antriebseinrichtung (10, 11) verbunden sind, wobei zwischen jeder Betätigungsöffnung (9) und der Zugstange (8) eine Zugstangendichtung (12, 12') angeordnet ist, dadurch gekennzeichnet, daß die Zugstangendichtung (12, 12') in axialer Richtung der Zugstange (8) verformbar und sowohl mit der Betätigungsöffnung (9) als auch mit der Zugstange (8) fest verbunden ist, und daß die Zugstangendichtung eine kegelstumpfförmige Dichttülle oder Dichthülse (12, 12') ist, die mit ihrem weiteren Ende (15) am Rand der Betätigungsöffnung (9) dichtend befestigt ist und mit ihrem engeren Ende (16) die Zugstange dichtend umgreift.

2. Tintenstrahl-Schreibkopf nach Anspruch 1, dadurch gekennzeichnet, daß die Dichthülse (12') als Faltenbalg ausgeführt ist.

3. Tintenstrahl-Schreibkopf nach Anspruch 2, dadurch gekennzeichnet, daß die Dichthülse (12') aus Metall besteht.

4. Tintenstrahl-Schreibkopf nach Anspruch 1, dadurch gekennzeichnet, daß die Dichthülse (12) aus elastisch verformbarem Kunststoff, Gummi oder Kautschuk besteht und einen im wesentlichen glatten Kegelstumpf bildet.

5. Tintenstrahl-Schreibkopf nach Anspruch 1, dadurch gekennzeichnet, daß in der Tintenkammer (2) eine Führung (13) für jede Zugstange (8) angeordnet ist und daß sich die Dichthülse (12, 12') auf der dem Verschlußkörper (7) abgekehrten Seite der Führung (13) befindet.

6. Tintenstrahl-Schreibkopf nach Anspruch 5, dadurch gekennzeichnet, daß sich die Dichthülse (12') von der Betätigungsöffnung (9) in Richtung zur Führung (13) hin verjüngt.

7. Tintenstrahl-Schreibkopf nach Anspruch 5, dadurch gekennzeichnet, daß sich die Dichthülse (12) von der Betätigungsöffnung (9) ausgehend von der Führung (13) weg verjüngt.

8. Tintenstrahl-Schreibkopf nach Anspruch 1, dadurch gekennzeichnet, daß die Dichthülse (12, 12') in einem die Zugstange (8) konzentrisch im Abstand umgebenden, mit der Tintenkammer (2) verbundenen Rohr (14) angeordnet ist.

9. Tintenstrahl-Schreibkopf nach Anspruch 8, dadurch gekennzeichnet, daß das eine Ende des Rohrs (14) mit der Dichthülse (12, 12') dicht verbunden ist.

## Claims

1. Ink jet writing head, in particular for marking devices, with an ink chamber (2) connected to an ink pressure source, in which several closure elements (7), each closing off an ink jet nozzle (5), are arranged, which are each connected to a tie-rod (8), which are guided in an axially movable manner out of the ink chamber (2) through respectively one actuating opening (9) and are connected to a drive device (10, 11), a tie-rod seal (12, 12') being located between each actuating opening (9) and the tie-rod (8), characterised in that the tie-rod seal (12, 12') is deformable in the axial direction of the tie-rod (8) and is securely connected both to the actuating opening (9) as well as to the tie-rod (8), and that the tie-rod seal is a frustoconical sealing lip or sealing sleeve (12, 12'), which is sealingly connected by its wider end (15) to the edge of the actuating opening (9) and by its narrower end (16) sealingly surrounds the tie-rod.

2. Ink jet writing head according to Claim 1, characterised in that the sealing sleeve (12') is constructed as bellows.

3. Ink jet writing head according to Claim 2, characterised in that the sealing sleeve (12') consists of metal.

4. Ink jet writing head according to Claim 1, characterised in that the sealing sleeve (12) consists of elastically deformable synthetic material, rubber or caoutchouc and forms a substantially smooth truncated cone.

5. Ink jet writing head according to Claim 1, characterised in that located in the ink chamber (2) is a guide (13) for each tie-rod (8) and that the sealing sleeve (12, 12') is located on the side of the guide (13) remote from the closure element (7).

6. Ink jet writing head according to Claim 5, characterised in that the sealing sleeve (12') tapers from the actuating opening (9) in the direction towards the guide (13).

7. Ink jet writing head according to Claim 5, characterised in that starting from the actuating opening (9), the sealing sleeve (12) tapers away from the guide (13).

8. Ink jet writing head according to Claim 1, characterised in that the sealing sleeve (12, 12') is located in a tube (14) surrounding the tie-rod (8) concentrically at a distance therefrom and connected to the ink chamber (2).

9. Ink jet writing head according to Claim 8, characterised in that the one end of the tube (14) is hermetically connected to the sealing sleeve (12, 12').

## Revendications

1. Tête d'écriture à jet d'encre, en particulier pour appareils à marquer, comportant une chambre à encre (2) raccordée à une source de pression, dans laquelle chambre sont agencés plusieurs corps de fermeture (7) fermant respectivement un gicleur à encre (5), qui sont reliés à des tiges de traction respectives qui peuvent être déplacées axialement hors de la chambre à encre (2), respectivement, à travers une ouverture de manoeuvre (9) et sont raccordées à un dispositif d'entrainement (10, 11), un joint d'étanchéité (12, 12') étant agencé entre chaque ouverture de manoeuvre (9) et la tige de traction (8), caractérisée en ce que le joint étanche (12, 12') de la tige de traction (8) est raccordé fixe à l'ouverture de manoeuvre (9) ainsi qu'à la tige de traction (8) de manière à pouvoir se déformer dans la direction axiale de la tige de traction (8) et le joint étanche de la tige de traction est formé d'une douille ou d'une gaine d'étanchéité en forme de tronc de cône (12, 12'), qui est fixée de manière étanche, à son extrémité la plus large (15), sur la périphérie de l'ouverture de manoeuvre (9) et enserre de manière étanche la tige de traction (8) à son extrémité la plus étroite (16).

2. Tête d'écriture à jet d'encre selon la revendication 1, caractérisée en ce que la gaine d'étanchéité (12') se présente sous la forme d'un soufflet.

3. Tête d'écriture à jet d'encre selon la revendication 2, caractérisée en ce que la gaine d'étanchéité (12') est constituée de métal.

4. Tête d'écriture à jet d'encre selon la revendication 1, caractérisée en ce que la gaine d'étanchéité (12) est constituée d'une matière plastique déformable élastiquement, de gomme ou de caoutchouc et forme un tronc de cône sensiblement lisse.

5. Tête d'écriture à jet d'encre selon la revendication 1, caractérisée en ce qu'on agence dans la chambre à encre (2) une coulisse (13) pour chaque tige de traction (8) et la gaine d'étanchéité (12, 12') se trouve sur le côté de la coulisse (13) opposé au corps de fermeture (7).

6. Tête d'écriture à jet d'encre selon la revendication 5, caractérisée en ce que la gaine d'étanchéité (12') de l'ouverture de manoeuvre (9) se rétrécit dans la direction de la coulisse (13).

7. Tête d'écriture à jet d'encre selon la revendication 5, caractérisée en ce que la gaine d'étanchéité (12) de l'ouverture de manoeuvre (9) se rétrécit depuis la coulisse (13).

8. Tête d'écriture à jet d'encre selon la revendication 1, caractérisée en ce que la gaine d'étanchéité (12, 12') est agencée dans un tube (14) raccordé à la chambre à encre (2) et enserrant la tige de traction (8) de manière concentrique à distance de celle-ci.

9. Tête d'écriture à jet d'encre selon la revendication 8, caractérisée en ce que la première extrémité du tube (14) est raccordée de manière étanche à la gaine d'étanchéité (12, 12').
